# EUROPÄISCHE PATENTSCHRIFT

(11) **EP 0 275 934 B1**
(45) Veröffentlichungstag und Bekanntmachung des Hinweises auf die Patenterteilung: **14.08.1991**
(21) Anmeldenummer: 88100486.5
(22) Anmeldetag: 15.01.1988
(51) Int. Cl.: A62B 17/04, A62B 18/02

(54) **Schutzhaube für den Notfall**
Emergency protection hood
Cagoule de protection pour cas d'urgence

(30) Priorität: 22.01.1987 DE 3701695
(43) Veröffentlichungstag der Anmeldung: 27.07.1988
(73) Patentinhaber: Drägerwerk Aktiengesellschaft, 23542 Lübeck (DE)
(72) Erfinder: Van der Smissen, Carl-Ernst, Dr., D-2400 Lübeck (DE); Röhling, Holmer, Dipl.-Ing., D-2067 Reinfeld (DE)

(56) Entgegenhaltungen:
- EP-A- 0 056 613
- WO-A-82/02665
- DE-A- 2 730 181
- DE-A- 3 138 697
- DE-A- 3 405 100
- US-A- 2 435 167

## Beschreibung

Die Erfindung betrifft eine Schutzhaube für den Notfall, die teilweise aus einer durchlässigen, staubförmige Schadstoffe zurückhaltenden Bahn geformt ist, mindestens im Augenbereich einen aus einem durchsichtigen Werkstoff bestehenden Abschnitt aufweist und eine Innenhalbmaske mit einem Atemlufteintritt und einem Ausatemventil besitzt.

Eine derartige Schutzhaube ist aus der US-A-2 435 167 bekanntgeworden.

Schutzhauben für den Notfall werden vorzugsweise bei der Rettung von Personen aus brandgefährdeten Räumen benutzt, in denen im Brandfall Rauch- und Staubentwicklung auftritt, sie dienen aber auch dem Atemschutz von Flugpassagieren, die im Dekompressionsfall in der Passagierkabine oder bei Ausbruch eines Feuers einer zusätzlichen Atemunterstützung bedürfen, sei es durch Schutz vor atembaren Schadstoffen und/oder durch Anreicherung der Atemluft mit Sauerstoff.

Die bekannte Schutzhaube besteht aus einem Material, welches luft- und wasserdampfdurchlässig ist, jedoch Staub zurückhält. Sie besitzt eine Innenhalbmaske mit einer Einlaßöffnung, die in den Innenraum der Haube mündet und über welche der Haubenträger die Luft einatmen kann. Die Ausatmung erfolgt über ein Ausatemventil, welches von der Innenhalbmaske ausgehend in die Umgebung mündet. Um auch feinste Stäube, die möglicherweise durch die Zwischenräume der Haube gedrungen sein könnten, von den Atemwegen des Haubenträgers fernzuhalten, ist die Einlaßöffnung mit einem weiteren Staubfilter versehen. Um eine Pendelatmung in den Haubenraum zu unterdrücken, muß der Strömungswiderstand dieser Einlaßöffnung deutlich größer sein als derjenige des Ausatemventils. Dadurch wird die Atmung erschwert.

Bei der bekannten Schutzhaube ist es von Nachteil, daß sie den Haubenträger lediglich gegen Stäube zu schützen vermag, wobei zur Zurückhaltung feinster Stäube eine Einlaßöffnung mit erheblichem Einatemwiderstand benötigt wird. Ein Schutz vor gasförmigen Schadstoffen, die das Haubengewebe durchdringen und dann Augen und Haut reizen sowie die Atmung schädigen können, ist nicht gegeben. Die ausladende Bauform von Einatemöffnung und Auslaßventil verhindert ein raumsparendes Verpacken der gesamten Haube und ist daher bei den bekannt engen Platzverhältnissen im Flugzeug oder am Benutzer selbst hinderlich.

Eine weitere Schutzhaube ist aus der DE-OS 31 38 697 bekannt.

Diese Schutzhaube dient zur vollständigen Abdeckung des Kopfes und ist in Form einer Kapuze aus einem Gewebe gearbeitet, welches durch Einlagerung von Aktivkohle als Filter ausgebildet ist. Um zu verhindern, daß der Haubenkörper dicht an Nase und Mund des Haubenträgers anliegt und dann ein freies Atmen behindern würde bzw. an dieser Stelle der Haubenfläche, die dem Mund-Nasenbereich am nächsten liegt, durch übermäßiges Beatmen vorzeitig eine Erschöpfung der Schutzwirkung eintreten würde, ist ein kalottenförmiger Abstandhalter über dem Mund-Nasenbereich befestigbar. Die Atmung erfolgt durch die gesamte Oberfläche der Haube, wobei sowohl die Einatmung als auch die Ausatmung ungerichtet über den Zwischenraum zwischen Kopf des Haubenträgers und der Haube selbst erfolgt. Dabei entsteht ein unerwünscht hoher beatmeter Totraum, welcher bei länger andauernder Atemtätigkeit zu übermäßiger C02 und Wasserdampfanreicherung führt.

Der vorliegenden Erfindung liegt somit die Aufgabe zugrunde, eine Schutzhaube der genannten Art so zu verbessern, daß ihr Einatemwiderstand bei geringem beatmeten Totraum verringert wird, ihre Bauhöhe und ihr Gewicht verkleinert und ihr Einsatzbereich auch auf Schutz vor schädigenden Gasen sowohl der Atemwege als auch der Kopfoberfläche erweitert wird.

Die Lösung der Aufgabe erfolgt dadurch, daß als Atemlufteintritt ein in direkter Strömungsverbindung zu der Bahn stehendes Einatemventil ausgebildet ist, wobei die Bahn aus einem mit einer auch gasförmige Schadstoffe Zurückhaltenden Präparierung versehenen Vliesstoff besteht, welcher im wesentlichen das Sowohl die Innenhalbmaske als auch die Bahn durchtretende Ausatemventil umgibt.

Die mit der Erfindung erzielten Vorteile liegen im wesentlichen darin, daß nunmehr der großflächige widerstandsarme Vliesstoff als alleiniges Filter genügt und ein geringer Einatemwiderstand durch das leicht ansprechende Einatemventil erreicht wird. Das Einatemventil verhindert einen Übertritt von Ausatemluft in den Haubenraum als Totraum, der dort zu gefährlicher C02-Anreicherung und Sauerstoff-Verarmung des Einatemstromes führen könnte. Die Schutzwirkung der filternden Bahn ist auf zusätzliche gasförmige Schadstoffe je nach Wahl der Imprägnierung erweitert worden. Damit ist auch der Kopfbereich vor diesen schädigenden Umwelteinflüssen geschützt. Da außer der zusammenlegbaren Filterbahn keine weiteren sperrigen Filter vorhanden sind, bildet die Schutzhaube in der Bereitschaft ein handliches, leicht mitführbares Notfall-Päckchen.

Eine besonders wirksame Präparierung kann darin bestehen, daß der Vliesstoff mit Aktivkohle oder Aluminiumoxid durchsetzt ist, die mit einer Imprägnierung versehen sind. Die Aktivkohle kann dabei aus eingearbeitetem körnigen Material oder auch aus eingebundenen Aktivkohlefasern bestehen. Die Verwendung von Aktivkohlefasern bietet den Vorteil, daß sie sowohl als Gewebestruktur als auch vliesartig in die Haube eingearbeitet werden können und somit selbsttragende Funktion ausüben.

Der Vliesstoff kann zur Ausfilterung von beispielsweise Blausäure mit einer Kupfer-Chrom- und/oder Zink-Imprägnierung versehen sein. Für einen Schutz vor Kohlenstoffmonoxid kann eine Imprägnierung mit Edelmetallen aus der Pt-Gruppe vorgesehen sein.

In solchen Fällen, in denen zusätzlich mit einem Sauerstoffmangel gerechnet werden muß, ist eine Anreicherung des Atemgases mit Sauerstoff wünschenswert. Dazu wird die Innenhalbmaske der Schutzhaube mit einem zusätzlichen, ein Schaltventil besitzenden Anschlußstück versehen, an welches eine Atemgasversorgung anschließbar ist. Bei Benutzung der Schutzhaube als reines Filtergerät ist das Anschlußstück durch das Schaltventil gegen das Eindringen ungereinigter Außenluft verschlossen, während es bei Anschluß einer Atemgasversorgung geöffnet ist.

Bei Bedarf kann der Haubenträger eine äußere Sauerstoffquelle als Atemgasversorgung an die Halbmaske anschließen, wie sie beispielsweise in dem Bordnetz eines Flugzeuges zur Verfügung steht, oder bei Benutzung der Haube unter Tage im Bergbau kann dafür eine tragbare Sauerstoffquelle mitgeführt werden. Somit ist die Halbmaske sowohl für die Anreicherung der Atemluft mit Sauerstoff einsetzbar, als auch für den Fluchtfall aus brandgefährdeten oder mit Schadstoffen angereicherten Räumen verwendbar, wie es beispielsweise während der Rettung aus brennenden Flugzeugen oder auch bei Hotelbränden erforderlich ist.

Das Schaltventil kann vorzugsweise so ausgebildet sein, daß durch Ankuppeln der Atemgasversorgung der Gasweg in die Innenhalbmaske geöffnet wird, und es mit dem Abkuppeln der Atemgasversorgung den Durchtritt von Umgebungsluft verhindert. Durch diese zwangsläufige Verbindung der Ventilschaltung mit dem Kuppelvorgang ist gesichert, daß es auch unter Panik in Notsituationen nicht zu folgenschweren Fehlschaltungen kommt.

Ein Ausführungsbeispiel der Erfindung wird anhand der schematischen Darstellung gezeigt und im folgenden näher erläutert.

Es zeigen
- Fig. 1: die Ansicht einer Schutzhaube mit Filtervlies,
- Fig. 2: die Schutzhaube mit angeschlossener Sauerstoffversorgung,
- Fig. 3: einen Schnitt durch den Maskenbereich nach Fig. 2.

In Figur 1 ist die über den Kopf eines Trägers gestülpte Schutzhaube (1) aus durchsichtigem Material mit einer aus Vliesstoff bestehenden Bahn (2) versehen, welche sich im Bereich einer die Nase und den Mund des Trägers abdeckenden Innenhalbmaske (3) erstreckt. Die Innenhalbmaske (3) ist des deutlicheren Verständnisses wegen durch die Bahn (2) durchscheinend gezeichnet. Sie ist mit einem Einatemventil (4) versehen, welches in den Zwischenraum zwischen Haube (1) und Kopf des Trägers mündet und eine Strömung vom Haubenraum ins Innere der Halbmaske (3) ermöglicht. Die Halbmaske (3) besitzt fernerhin ein in die Umgebung weisendes Ausatemventil (5), welches sich am Endstück (6) der Halbmaske (3) befindet, an das über einen Wulst (7) die Bahn (2) angearbeitet ist. Für einen festen Sitz der Halbmaske (3) sorgt eine Bänderung (8). Den dichtenden Abschluß der Haube (1) im Hals-Nackenbereich des Trägers besorgt ein Schnurzug (9), der durch eine Öse (10) geführt ist.

Die Haube (1) in der Figur 2 ist an dem Endstück (6) ihrer Innenhalbmaske (3) um ein Schaltventil (11) erweitert, an welches ein Atembeutel (12) angeschlossen ist, der über eine Versorgungsleitung (13) aus einer nicht dargestellten Gasquelle, wie Bordnetz, Flasche oder Chemikalpatrone, mit zusätzlichem Sauerstoff füllbar ist. Die Versorgungsleitung (13) ist an den Atembeutel (12) mit dem Stutzen (14) verbunden.

Der Atembeutel (12) trägt eine Kupplungshülse (18), die über das Gehäuse (19) des Schaltventils (11) greift (siehe Fig. 3). Dabei wird durch einen in der Kupplungshülse (18) angeordneten Mitnehmer (15) ein federbelastetes Verschlußelement (16) geöffnet und gibt den Weg in den Innenraum der Halbmaske (3) frei. Ein Rückschlagventil (20) verhindert eine Rückatmung in den Atembeutel (12). Bei abgenommenem Atembeutel (12) drückt die Feder (17) den Verschluß (16) gegen seinen Sitz und verhindert ein Eindringen von Umgebungsluft in die Halbmaske (3) auch während der Einatemphase.

## Patentansprüche

1. Schutzhaube für den Notfall, die teilweise aus einer durchlässigen, staubförmige Schadstoffe zurückhaltenden Bahn (2) geformt ist, mindestens im Augenbereich einen aus einem durchsichtigen Werkstoff bestehenden Abschnitt aufweist und eine Innenhalbmaske (3) mit einem Atemlufteintritt (4) und einem Ausatemventil (5) besitzt, dadurch gekennzeichnet, daß als Atemlufteintritt ein in direkter Strömungsverbindung zu der Bahn (2) stehendes Einatemventil (4) ausgebildet ist, wobei die Bahn (2) aus einem mit einer auch gasförmige Schadstoffe zurückhaltenden Präparierung versehenen Vliesstoff besteht, welcher im wesentlichen das sowohl die Innenhalbmaske (3) als auch die Bahn (2) durchtretende Ausatemventil (5) umgibt.

2. Schutzhaube nach Anspruch 1, dadurch gekennzeichnet, daß die Innenhalbmaske (3) mit einem zusätzlichen, als Schaltventil (11) ausgebildeten Anschlußstück versehen ist, an welches eine Atemgasversorgung (12, 13) anschließbar ist.

3. Schutzhaube nach Anspruch 2, dadurch gekennzeichnet, daß das bei nicht angekuppelter Atemgasversorgung (12, 13) geschlossene Schaltventil (11) durch die angekuppelte Atemgasversorgung (12, 13) in Offenstellung gehalten ist.

4. Schutzhaube nach einem der Ansprüche 1 bis 3, dadurch gekennzeichnet, daß zur Präparierung ein mit imprägnierter Aktivkohle durchsetzter Vliesstoff vorgesehen ist.

5. Schutzhaube nach Anspruch 4, dadurch gekennzeichnet, daß der Vliesstoff zur Zurückhaltung von Blausäure mit einer Kupfer/Chrom-Imprägnierung versehen ist.

6. Schutzhaube nach Anspruch 4, dadurch gekennzeichnet, daß der Vliesstoff zur Zurückhaltung von Kohlenstoffmonoxid mit einer Imprägnierung mit Platin-Metallen versehen ist.

## Claims

1. A protective hood for emergency cases which is formed partially of a permeable sheet (2) holding back dusty noxious material, having at least in the eye region a section consisting of a transparent material, and possessing an inner half mask (3) with a respiratory air inlet (4) and an expiratory valve (5), characterised in that as respiratory air inlet there in formed en inspiratory valve (4) in direct flow connection with the sheet (2), wherein the sheet (2) consists of a fleecy material provided with a preparation holding back even gaseous noxious materials, said fleecy material surrounding substantially the inner half mask (3) as well as the expiratory valve (5) penetrating the passage (2).

2. A protective hood according to claim 1, characterised in that the inner half mask (3) is provided with an additional connecting piece, formed as a pilot valve (11), to which a respiratory gas supply (12,13) is able to be connected.

3. A protective hood according to claim 2, characterised in that the pilot valve (11), closed when the respiratory gas supply (12,13) is not coupled, is held in the open position by the coupled respiratory gas supply (12,13).

4. A protective hood according to one of claims 1 to 3, characterised in that a fleecy material penetrated with impregnated active carbon is provided for the preparation.

5. A protective hood according to claim 4, characterised in that the fleecy material, for holding back hydrogen cyanide, is provided with a copper/chromium impregnation

6. A protective hood according to claim 4, characterised in that the fleecy material is provided with an impregnation with platinum metals for holding back carbon monoxide.

## Revendications

1. Cagoule de protection pour cas d'urgence qui est formée en partie par une bande (2) perméable retenant les matières nuisibles pulvérulentes, qui présente au moins dans la région des yeux une partie réalisée dans une matière transparente et possède un demi-masque intérieur (3) avec une arrivée d'air de respiration (4) et une soupape d'expiration (5), caractérisée en ce que l'entrée d'air de respiration est formée par une soupape d'inspiration (4) placée dans le trajet direct menant à la bande (2), la bande (2) étant réalisée dans un non-tissé pourvu d'une préparation retenant aussi les matières nocives gazeuses, qui entoure presque entièrement la soupape d'expiration (5) traversant le demi-masque intérieur (3) et la bande (2).

2. Cagoule de protection selon la revendication 1, caractérisée en ce que le demi-masque intérieur (3) est pourvu d'une pièce de raccord supplémentaire se présentant sous la forme d'une soupape commutable (11), à laquelle peut être raccordée une alimentation en gaz respiratoire (12, 13).

3. Cagoule de protection selon la revendication 2, caractérisée en ce que la soupape commutable (11), fermée lorsque l'alimentation en gaz respiratoire (12, 13) n'est pas accouplée, est maintenue en position ouverte par l'alimentation en gaz respiratoire (12, 13) accouplée.

4. Cagoule de protection selon l'une des revendications 1 à 3, caractérisée en ce qu'il est prévu, comme préparation, un non-tissé chargé de charbon actif imprégné.

5. Cagoule de protection selon la revendication 4, caractérisée en ce que le non-tissé est pour vu d'une imprégnation de cuivre/chrome destinée à retenir l'acide cyanhydrique.

6. Cagoule de protection selon la revendication 4, caractérisée en ce que le non-tissé est pourvu d'une imprégnation métallique à base de platine, destinée à retenir le monoxyde de carbone.
